# EUROPÄISCHE PATENTSCHRIFT

(11) **EP 1 276 983 B1**
(45) Veröffentlichungstag und Bekanntmachung des Hinweises auf die Patenterteilung: **06.07.2005**
(21) Anmeldenummer: 01921223.2
(22) Anmeldetag: 21.03.2001
(51) Int. Cl.: F02M 47/02, F02M 59/46

(54) **VENTIL ZUM STEUERN VON FLÜSSIGKEITEN**
VALVE FOR CONTROLLING LIQUIDS
SOUPAPE SERVANT A DIRIGER DES LIQUIDES

(30) Priorität: 20.04.2000 DE 10019767
(43) Veröffentlichungstag der Anmeldung: 22.01.2003
(73) Patentinhaber: ROBERT BOSCH GMBH, 70442 Stuttgart (DE)
(72) Erfinder: STOECKLEIN, Wolfgang, 70176 Stuttgart (DE); SCHMIEDER, Dietmar, 71706 Markgroeningen (DE)
(86) Internationale Anmeldenummer: PCT/DE2001/001074
(87) Internationale Veröffentlichungsnummer: WO 2001/081751

(56) Entgegenhaltungen:
- EP-A- 0 477 400
- WO-A-01/23754
- DE-A- 19 732 802
- DE-C- 4 406 522
- US-A- 5 697 554

## Beschreibung

### Stand der Technik

Die Erfindung geht von einem Ventil zum Steuern von Flüssigkeiten gemäß der in Patentanspruch 1 näher definierten Art aus.

Aus der EP 0 477 400 A1 ist ein Ventil, welches über einen piezoelektrischen Aktor betätigbar ist, bereits bekannt. Dieses bekannte Ventil weist eine Anordnung für einen in Hubrichtung wirkenden adaptiven, mechanischen Toleranzausgleich für einen Wegtransformator des piezoelektrischen Aktors auf, bei der die Auslenkung des piezoelektrischen Aktors über eine Hydraulikkammer übertragen wird. Die Hydraulikkammer, welche als eine sogenannte hydraulische Übersetzung arbeitet, schließt zwischen zwei sie begrenzenden Kolben, von denen einer als Betätigungskolben mit einem kleineren Durchmesser ausgebildet ist und mit einem anzusteuernden Ventilschließglied verbunden ist und der andere Kolben als Stellkolben mit einem größeren Durchmesser ausgebildet ist und mit dem piezoelektrischen Aktor verbunden ist, ein gemeinsames Ausgleichsvolumen ein. Über dieses können Toleranzen aufgrund von Temperaturgradienten im Bauteil sowie eventuelle Setzeffekte ausgeglichen werden, ohne daß dadurch eine Änderung der Position des anzusteuernden Ventilgliedes auftritt.

Die Hydraulikkammer ist dabei derart zwischen den beiden Kolben eingespannt, daß der Betätigungskolben des Ventilgliedes einen um das Übersetzungsverhältnis des Kolbendurchmessers vergrößerten Hub macht, wenn der größere Kolben durch den piezoelektrischen Aktor um eine bestimmte Wegstrecke bewegt wird. Das Ventilglied, die Kolben und der piezoelektrische Aktor liegen dabei auf einer gemeinsamen Achse hintereinander.

Nachteilig ist bei derartigen Ventilen insbesondere die große Baulänge, welche sich durch die in Längsrichtung hintereinander angeordneten Kolben ergibt und bei geringem zur Verfügung stehenden Einbauraum sehr hinderlich ist.

Des weiteren sind bei solchen Ventilen die Leckageverluste aus der Hydraulikkammer entlang eines den Stellkolben bzw. den Betatigungskolben umgebenden Spaltes problematisch, da diese Verluste zu einer empfindlichen Verschlechterung des Wirkungsgrades führen können.

Die beschriebenen Nachteile der bekannten Lösungen treffen vor allem auf Servoventile zur Ansteuerung von als Common-Rail-Injektoren ausgebildeten Kraftstoffeinspritzventilen zu, bei denen ein hoher Wirkungsgrad erwünscht ist sowie ein nur sehr begrenzter Bauraum zur Verfügung steht.

### Vorteile der Erfindung

Das erfindungsgemäße Ventil zur Steuerung von Flussigkeiten gemäß den Merkmalen des Patentanspruchs 1 mit einem Betätigungskolben, welcher in einer Sackbohrung des Stellkolbens angeordnet ist, und mit wenigstens einem Reduzierelement zur Realisierung der Übersetzung benötigt in vorteilhafter Weise einen nur sehr kleinen Einbauraum.

Des weiteren lassen sich mit dem erfindungsgemäßen Ventil die Leckverluste aus der Hydraulikkammer deutlich reduzieren, da durch die bei der erfindungsgemäßen Lösung parallel verlaufenden Dichtspalte zwischen Stellkolben, Betätigungskolben und Reduzierelement weit weniger Flüssigkeit entweichen kann als über die zwangsläufig größeren Umfangsflächen von seriell hintereinander angeordneten Stell- und Betätigungskolben.

Aufgrund der geringeren Leckverluste insbesondere bei kleinen Übersetzungen wird ein besserer Wirkungsgrad realisiert. Zudem kann ein kleinerer bzw. kürzerer piezoelektrischer Aktor eingesetzt werden, wodurch die Fertigungskosten für das erfindungsgemäße Ventil deutlich gesenkt werden können, da die Dimensionierung des piezoelektrischen Aktors ein bedeutender Kostenfaktor ist.

Das Übersetzungsverhältnis wird konstruktiv bei dem erfindungsgemäßen Ventil auf besonders einfache Weise über die Flächenverhältnisse zwischen der Querschnittsflache des Stellkolbens an der Hydraulikkammer, d.h. der Grundfläche der Sackbohrung, und der Querschnittsfläche, welche sich aus dem Querschnitt des Betätigungskolbens und dem Querschnitt des wenigstens einen Reduzierelementes zusammensetzt, realisiert.

In einer sehr vorteilhaften Weiterführung der Erfindung kann vorgesehen sein, daß der Betätigungskolben zusammen mit dem wenigstens einen Reduzierelement für eine erste Teillänge seines maximalen Hubweges verschiebbar ist, und daß der Betätigungskolben ab Erreichen des Anschlags fur das wenigstens eine Reduzierelement in der Bohrung des Ventilkörpers einen verbleibenden Hubweg ausführt.

Damit wird die Erkenntnis berücksichtigt, daß der piezoelektrische Aktor zwar eine große Kraftreserve liefert solange der Aktorhub klein ist, daß aber der maximale Hub piezoelektrischer Aktoren ebenfalls klein ist. Mit einer erfindungsgemäßen Stufenübersetzung ist es aber in vorteilhafter Weise möglich, eine große Kraft auf das Ventilschließglied fur eine erste Teillänge des maximalen Hubweges aufzubringen, da das Übersetzungsverhältnis gegenüber dem Stellkolben 1:1 beträgt. Damit kann das Ventilschließglied gegen einen sehr hohen Druck geöffnet werden. Nachdem das Reduzierelement seinen Anschlag erreicht hat, kann der Betätigungskolben je nach Dimensionierung einen restlichen Hubweg mit geringerer Kraft überwinden.

Mit einer derartigen erfindungsgemäßen Ausgestaltung des Ventils kann zudem der piezoelektrische Aktor weiter verkleinert werden, da zur Ausführung des erforderlichen Hubweges die maximale Aktorkraft nur noch für einen geringen Hubweg erforderlich ist.

Mit seiner erfindungsgemäßen Ausgestaltung eignet sich das Ventil in besonderer Weise als Servoventil zur Ansteuerung eines Kraftstoffeinspritzventils für Brennkraftmaschinen, insbesondere eines Common-Rail-Injektors, bei dem ein nur sehr begrenzter Bauraum zur Verfügung steht und bei dem das Servoventil gegen einen hohen Raildruck geöffnet werden muß, damit ein durch eine Einspritznadel vorgegebener Durchfluß durch den Ventilsitz des Ventilschließgliedes ermöglicht wird.

Weitere Vorteile und vorteilhafte Ausgestaltungen des Gegenstandes der Erfindung sind der Beschreibung, der Zeichnung und den Patentansprüchen entnehmbar.

### Zeichnung

Ein Ausführungsbeispiel des erfindungsgemäßen Ventils zur Steuerung von Flüssigkeiten ist in der Zeichnung dargestellt und wird in der folgenden Beschreibung näher erläutert.

Die einzige Figur zeigt eine schematische, ausschnittsweise Darstellung eines Ausführungsbeispiels der Erfindung bei einem Kraftstoffeinspritzventil für Brennkraftmaschinen im Längsschnitt.

### Beschreibung des Ausführungsbeispiels

Das in der Figur dargestellte Ausführungsbeispiel zeigt eine Verwendung des erfindungsgemäßen Ventils bei einem Kraftstoffeinspritzventil 1 für Brennkraftmaschinen von Kraftfahrzeugen. Das Kraftstoffeinspritzventil 1 ist vorliegend als ein Common-Rail-Injektor ausgebildet, wobei die Einspritzung von Dieselkraftstoff über das Druckniveau in einem Ventilsteuerraum 12, welcher mit einer Hochdruckversorgung verbunden ist, gesteuert wird.

Zur Einstellung eines Einspritzbeginns, einer Einspritzdauer und einer Einspritzmenge in dem vorliegend nicht kraftausgeglichen ausgestalteten Kraftstoffeinspritzventil 1 wird ein mehrteiliges Ventilglied 2 über eine als piezoelektrischer Aktor 3 ausgebildete piezoelektrische Einheit angesteuert, wobei der piezoelektrische Aktor 3 auf der ventilsteuerraum- und brennraumabgewandten Seite des Ventilgliedes 2 angeordnet ist.

Der auf an sich bekannte Weise aus mehreren Schichten aufgebaute piezoelektrische Aktor 3 weist auf seiner dem Ventilglied 2 zugewandten Seite einen Aktorkopf 4 auf und stützt sich auf der dem Ventilglied abgewandten Seite an einem Ventilkörper 5 ab. An dem Aktorkopf 4 liegt über ein Auflager 6 ein Stellkolben 7 des Ventilgliedes 2 an. Das Ventilglied 2 ist in einer als Längsbohrung ausgeführten Bohrung 8 des Ventilkorpers 5 axial verschiebbar und umfaßt neben dem Stellkolben 7 noch einen ein Ventilschließglied 9 betätigenden Betätigungskolben 10, wobei der Stellkolben 7 und der Betätigungskolben 10 mittels einer hydraulischen Übersetzung miteinander gekoppelt sind.

Die hydraulische Übersetzung ist mit einer Hydraulikkammer 11 ausgebildet, über die die Auslenkung des piezoelektrischen Aktors 3 übertragen wird. Die Hydraulikkammer 11 ist dabei in einer in Ventilsitzrichtung offenen Sackbohrung 13 des Stellkolbens 7 ausgebildet, in welcher der Betätigungskolben 10 verschiebbar gelagert ist und dabei die Hydraulikkammer 11 in Ventilsitzrichtung begrenzt. Das Übersetzungsverhältnis ergibt sich dabei aus dem Verhältnis zwischen der an die Hydraulikkammer 11 grenzenden Querschnittsfläche A0 des Stellkolbens 7 einerseits und der kleineren Querschnittsfläche A1 des Betätigungskolbens 10 andererseits.

Zum Ausgleich der Differenz zwischen der Querschnittsfläche A1 des Betätigungskolbens 10 und der größeren Querschnittsfläche A0 an dem Stellkolben 7 ist seitens des Betätigungskolbens 10 ein als Bolzen ausgebildetes Reduzierelement 14 vorgesehen, welches in eine axial in dem Betätigungskolben 10 ausgebildeten Durchgangsbohrung 17 eingesetzt ist und mit einer Querschnittsfläche A2 an die Hydraulikkammer 11 grenzt. Die Querschnittsfläche A1 des Betätigungskolbens 10 und die Querschnittsfläche A2 des Reduzierelementes 14 ergeben zusammen unter Vernachlässigung von Spaltflächen die an die Hydraulikkammer 11 grenzende Querschnittsfläche A0 des Stellkolbens 7. Damit ist bei Betätigung des Stellkolbens 7 über die Hydraulikkammer 11 ein Verschieben des Betätigungskolbens 10 in Ventilsitzrichtung über wenigstens eine Teillänge seines maximalen Hubweges moglich, während der als Reduzierelement vorgesehene Bolzen 14 an einem Anschlag 15 in der Bohrung 8 abgestützt ist.

Bei der in der Figur dargestellten Ausführung ist die Länge des Bolzens 14 größer als die Länge eines Bereiches 10A des Betätigungskolbens 10 mit der an das Ausgleichsvolumen der Hydraulikkammer 11 grenzenden Querschnittsfläche A1 gewahlt. Der Querschnitt des Betätigungskolbens 10 verjüngt sich von diesem Bereich 10A entgegen einer Anlagefläche 16 für das Ventilschließglied 9.

In weiteren erfindungsgemäßen Ausführungen kann selbstverständlich auch vorgesehen sein, daß als Reduzierelement mehrere Bolzen vorhanden sind oder daß das Reduzierelement eine andere Form, wie z.B. eine Ringform, aufweist.

Des weiteren kann das Reduzierelement 14 in Ventilsitzrichtung auch etwas kürzer ausgeführt sein, so daß eine gestufte Übersetzung möglich ist, bei der der Betätigungskolben 10 zunächst zusammen mit dem Reduzierelement 14 für eine erste Teillänge seines maximalen Hubweges verschiebbar ist, nämlich bis das Reduzierelement an dem vorzugsweise an einer Teilungsfläche des geteilt ausgeführten Ventilkörpers 5 ausgebildeten Anschlag 15 zum Anliegen kommt. Mit der bis dahin wirkenden 1:1 Kopplung kann eine große Kraft auf das Ventilschließglied 9 aufgebracht werden, während bei der anschließenden alleinigen Fortbewegung des Betätigungskolbens 10 ein großer Resthub durchgeführt werden kann, der einen stabilen Betrieb des Kraftstoffeinspritzventils 1 sicherstellt, da zum einen die Ventilstellung eindeutig ist und zum anderen eine für Common-Rail-Injektoren typische Ablaufdrossel 18 sicher kavitieren kann.

Zur Erzielung dieses Effekts kann es ausreichend sein, das Reduzierelement 14 gegenuber der zuvor beschriebenen Ausführung in einer so geringen Größenordnung zu verkürzen, daß sich diese Variante bei den gegebenen Größenverhältnissen von der in der Figur gezeigten Ausführung zeichnerisch unmerklich unterscheidet.

Das Ventilschließglied 9, welches vorliegend mit Kugelkappen ausgebildet ist und an dem ventilsteuerraumseitigen Ende des Ventilgliedes 2 vorgesehen ist, wirkt mit an dem Ventilkörper 5 ausgebildeten Ventilsitzen 19, 20 zusammen, wobei dem unteren Ventilsitz 20 eine Federeinrichtung 21 zugeordnet ist, die das Ventilschließglied 9 bei Entlastung des Ventilsteuerraumes 12 am oberen Ventilsitz 19 hält. Die Ventilsitze 19, 20 sind in einem in dem Ventilkörper 5 gebildeten ersten Ventilraum 22 ausgebildet, der mit einem Leckageablaufkanal 23 und mit einem zu einem Ventilsystemdruckraum 24 führenden Ausgleichkanal 25 einer Befülleinrichtung 26 verbunden ist.

Das Ventilschließglied 9, welches in einer alternativen Ausführung selbstverständlich auch mit nur einem Ventilsitz zusammenwirken kann, trennt einen Niederdruckbereich 27 mit einem Systemdruck von einem Hochdruckbereich 28 mit einem Hochdruck bzw. Raildruck.

An dem piezoseitigen Ende des Ventilglieds 2 schließt sich an die Anbohrung 8 ein zweiter Ventilraum 29 an, welcher einerseits durch den Ventilkörper 5 und andererseits durch ein mit dem Stellkolben 7 und dem Ventilkörper 5 verbundenes Dichtelement 30 begrenzt ist, wobei das Dichtelement 30 vorliegend als faltenbalgartige Membran ausgebildet ist und verhindert, daß der piezoelektrische Aktor 3 mit dem in dem Niederdruckbereich 27 enthaltenen Kraftstoff in Kontakt kommt.

Über die Befülleinrichtung 26 wird die Hydraulikkammer 11 während einer Ansteuer- bzw. Bestromungspause des piezoelektrischen Aktors 3 zum Ausgleich einer Leckagemenge des Niederdruckbereiches 27 mit Hydraulikflüssigkeit aus dem Hochdruckbereich 28 wiederbefüllt. Hierzu mündet ein kanalartiger Hohlraum 31 in den Systemdruckraum 24 des Niederdruckbereiches 27, welcher als Bohrung in einem den Betätigungskolben 10 umgebenden Bereich 7A des Stellkolbens 7 zwischen einem den Stellkolben 7 umgebenden Spalt 32 und einem den Betätigungskolben 10 umgebenden Spalt 33 ausgeführt ist.

Es versteht sich, daß auch andere konstruktive Ausgestaltungen des Systemdruckraumes denkbar sind und daß die Befülleinrichtung 26 eine geeignete Drosselung gegenüber dem Hochdruckbereich 28 sowie eine geeignete Vorrichtung zum Ablassen eines Überdruckes aufweisen kann.

Das Kraftstoffeinspritzventil 1 gemäß der Figur arbeitet in nachfolgend beschriebener Weise.

In geschlossenem Zustand des Kraftstoffeinspritzventils 1, d.h. bei unbestromtem piezoelektrischen Aktor 3, wird das Ventilschließglied 9 des Ventilglieds 2 durch den Hochdruck bzw. Raildruck in dem Hochdruckbereich 28 in Anlage an dem oberen Ventilsitz 19 gehalten, so daß kein Kraftstoff aus dem mit einem für mehrere Kraftstoffeinspritzventile gemeinsamen Hochdruckspeicherraum (Common-Rail) verbundenen Ventilsteuerraum 12 in den ersten Ventilraum 22 gelangen und dann durch den Leckageablaufkanal 23 entweichen kann.

Bei einer langsamen Betätigung, wie sie bei einer temperaturbedingten Langenänderung des piezoelektrischen Aktors 3 oder weiterer Ventilbauteile auftritt, drückt der Stellkolben 7 unter Verkleinerung des Ausgleichsvolumens der Hydraulikkammer 11 in Ventilsitzrichtung und zieht sich bei Temperaturabsenkung entsprechend zurück, ohne daß dies Auswirkungen auf die Schließ- und Öffnungsstellung des Ventilgliedes 2 und des Kraftstoffventils 1 insgesamt hat.

Zur Kraftstoffeinspritzung muß das Ventilschließglied 9 gegen die Strömungsrichtung und damit gegen den Raildruck im Hochdruckbereich 28 geöffnet werden. Die hierzu erforderliche Aktorkraft wird durch den piezoelektrischen Aktor 3 erzeugt, welcher sich bei Bestromung schlagartig axial ausdehnt und durch Verschiebung des Stellkolbens 7 in Ventilsitzrichtung einen bestimmten Druck in der Hydraulikkammer 11 aufbaut. Damit wird über die Hydraulikkammer 11 auf den Betätigungskolben 10 sowie das Reduzierelement bzw. den Bolzen 14 eine hydraulische Kraft ausgeübt, welche der Kraft des piezoelektrischen Aktors 3 entspricht. Da bei der gezeigten Ausführung das Reduzierelement 14 an dem Absatz 15 in der Bohrung 8 des Ventilkörpers 5 abgestützt ist, wird lediglich der Betätigungskolben 10 um einen umso größeren Hub bewegt, je größer die Querschnittsfläche A2 des Reduzierelements 14 im Vergleich zu der Querschnittsfläche A1 des Betätigungskolbens 10 ist.

Bei dem in der Figur gezeigten Doppelsitzventil wird dabei das Ventilschließglied 9 in eine Mittelstellung zwischen den beiden Ventilsitzen 19, 20 gebracht und anschließend in eine Schließstellung an den unteren Ventilsitz 20 bewegt, wodurch kein Kraftstoff mehr aus dem Ventilsteuerraum 12 in den ersten Ventilraum 22 gelangt.

Wenn die Bestromung des piezoelektrischen Aktors 3 unterbrochen wird, verkürzt sich dieser wieder, und das Ventilschließglied 9 wird in die Mittelstellung zwischen die beiden Ventilsitze 19, 20 gebracht, wobei eine erneute Kraftstoffeinspritzung erfolgt. Nach dem Druckabbau in dem Ventilraum 22 durch den Leckageablaufkanal 23 bewegt sich das Ventilschließglied 9 in seine Schließstellung zum oberen Ventilsitz 19, in der es durch die Federeinrichtung 21 gehalten wird.

Bei jeder Ansteuerung des piezoelektrischen Aktors 3 wird eine Kraftstoffeinspritzung und eine erforderliche Wiederbefüllung der Hydraulikkammer 11 bei dem erfindungsgemäßen Ventil 1 durchgeführt, wobei im Hochdruckbereich 28 durch axiale Bewegungen eines Ventilsteuerkolbens in dem Ventilsteuerraum 12 eine Einspritzdüse auf an sich bekannte Art mit Kraftstoff versorgt wird.

Wenngleich sich das Ausführungsbeispiel auf ein nicht kraftausgegliches Kraftstoffeinspritzventil bezieht, kann die Erfindung selbstverständlich auch bei kraftausgeglichen gestalteten Ventilen Verwendung finden. Die Erfindung ist auch nicht auf Kraftstoffeinspritzventile beschränkt, sondern sie eignet sich bei allen Ventilen mit einer piezoelektrischen Aktuatorik, bei denen ein Ventilschließglied einen Hochdruckbereich von einem Niederdruckbereich trennt, wie z.B. in Pumpen.

## Patentansprüche

1. Ventil zum Steuern von Flüssigkeiten, mit einer piezoelektrischen Einheit (3) zur Betätigung eines in einer Bohrung (8) eines Ventilkörpers (9) verschiebbaren Ventilglieds (2), welches wenigstens einen Stellkolben (7) und wenigstens einen Betätigungskolben (10) aufweist zur Betätigung eines Ventilschließgliedes (9), welches mit wenigstens einem an dem Ventilkörper (5) vorgesehenen Ventilsitz (19, 20) zum Öffnen und Schließen des Ventils (1) zusammenwirkt, und mit einer als Toleranzausgleichselement und als hydraulische Übersetzung arbeitenden Hydraulikkammer (11) zwischen Stellkolben (7) und Betätigungskolben (10), **dadurch gekennzeichnet, daß** der Stellkolben (7) eine in Ventilsitzrichtung offene Sackbohrung (12) aufweist, in welcher der Betätigungskolben (10) die Hydraulikkammer (11) begrenzend und verschiebbar gelagert ist, wobei eine jeweils an die Hydraulikkammer (11) grenzende Querschnittsfläche (A0) des Stellkolbens (7) wenigstens annähernd einer kleineren Querschnittsfläche (A1) des Betätigungskolbens (10) zusammen mit einer Querschnittsfläche (A2) wenigstens eines Reduzierelementes (14) entspricht, und wobei eine Übersetzung derart vorgesehen ist, daß der Betätigungskolben (10) für wenigstens eine Teillänge seines maximalen Hubweges in Ventilsitzrichtung verschiebbar ist, während das wenigstens eine Reduzierelement (14) an einem Anschlag (15) in der Bohrung (8) abgestützt ist.

2. Ventil nach Anspruch 1, **dadurch gekennzeichnet, daß** eine gestufte Übersetzung derart vorgesehen ist, daß der Betätigungskolben (10) zusammen mit dem wenigstens einen Reduzierelement (14) für eine erste Teillänge seines maximalen Hubweges verschiebbar ist, und daß der Betätigungskolben (10) ab Erreichen des Anschlags (15) für das wenigstens eine Reduzierelement (14) einen verbleibenden Hubweg ausführt.

3. Ventil nach Anspruch 1 oder 2, **dadurch gekennzeichnet, daß** das wenigstens eine Reduzierelement als ein Bolzen (14) ausgebildet ist, welcher in eine axial in dem Betätigungskolben (10) ausgebildete Durchgangsbohrung (17) eingesetzt ist.

4. Ventil nach Anspruch 3, **dadurch gekennzeichnet, daß** die Länge des Bolzens bzw. der Bolzen (14) größer ist als die Länge des Bereiches (10A) des Betätigungskolbens (10) mit seiner Querschnittsfläche (A1).

5. Ventil nach einem der Anspruche 1 bis 4, **dadurch gekennzeichnet, daß** sich der Querschnitt des Betätigungskolbens (10) entgegen einer Anlagefläche (16) für das Ventilschließglied (9) verjüngt.

6. Ventil nach einem der Ansprüche 1 bis 5, **dadurch gekennzeichnet, daß** der Anschlag (15) für das Reduzierelement bzw. die Reduzierelemente (14) als Absatz in der Bohrung (8) des Ventilkörpers (5), vorzugsweise an einer Teilungsfläche des Ventilkörpers (5), ausgebildet ist.

7. Ventil nach einem der Ansprüche 1 bis 6, **dadurch gekennzeichnet, daß** der Betätigungskolben (10) an einen ersten Ventilraum (22) grenzt, in dem der wenigstens eine Sitz (19, 20) für das Ventilschließglied (9) vorgesehen ist, wobei das Ventilschließglied (9) einen Niederdruckbereich (27) in dem Ventil (1) von einem Hochdruckbereich (28) trennt, und daß der Stellkolben (7) in einem an die Bohrung (8) des Ventilkörpers (5) anschließenden Bereich von einem zweiten Ventilraum (29) umgeben ist.

8. Ventil nach Anspruch 7, **dadurch gekennzeichnet, daß** eine Befülleinrichtung (26) zum Ausgleich einer Leckagemenge des Niederdruckbereiches (27) durch Entnahme von Hydraulikflüssigkeit des Hochdruckbereichs (28) vorgesehen ist, wobei die Befülleinrichtung (26) in dem Ventilkörper (5) mit einem kanalartigen Hohlraum (31) ausgebildet ist, der in einen Systemdruckraum (24) des Niederdruckbereiches (27) mündet, vorzugsweise in einen den Stellkolben (7) und/oder den Betätigungskolben (10) umgebenden Spalt (32, 33), und der hochdruckseitig vorzugsweise in den ersten Ventilraum (22) mündet.

9. Ventil nach Anspruch 8, **dadurch gekennzeichnet, daß** der Systemdruckraum (24) als Bohrung in einem den Betätigungskolben (10) umgebenden Bereich (7A) des Stellkolbens (7) ausgeführt ist, wobei der Systemdruckraum (24) in den den Betätigungskolben (10) umgebenden Spalt (33) mündet.

10. Ventil nach einem der Ansprüche 1 bis 9, **dadurch gekennzeichnet, daß** es in sich kraftunausgeglichen ausgestaltet ist.

11. Ventil nach einem der Ansprüche 1 bis 10, **gekennzeichnet durch** seine Verwendung als Bestandteil eines Kraftstoffeinspritzventils für Brennkraftmaschinen, insbesondere eines Common-Rail-Injektors (1).

## Claims

1. Valve for controlling liquids, having a piezoelectric unit (3) for actuating a valve member (2), which can be displaced in a bore (8) of a valve body (5) and has at least one adjusting piston (7) and at least one actuating piston (10) for actuating a valve-closing member (9), which interacts with at least one valve seat (19, 20), which is provided on the valve body (5), in order to open and close the valve (1), and having a hydraulic chamber (11), which operates as a tolerance-compensating member and as a hydraulic transmission, between the adjusting piston (7) and actuating piston (10), **characterized in that** the adjusting piston (7) has a blind bore (12), which is open in the valve seat direction and in which the actuating piston (10) is mounted displaceably and bound in the hydraulic chamber (11), a cross-sectional surface (A0) of the adjusting piston (7), which surface is adjacent in each case to the hydraulic chamber (11), corresponding at least approximately to a smaller cross-sectional surface (A1) of the actuating piston (10) together with a cross-sectional surface (A2) of at least one reducing member (14), and a transmission being provided in such a manner that the actuating piston (10) can be displaced in the valve seat direction for at least a partial length of its maximum stroke travel while the at least one reducing member (14) is supported on a stop (15) in the bore (8).

2. Valve according to Claim 1, **characterized in that** a stepped transmission is provided in such a manner that the actuating piston (10) together with the at least one reducing member (14) can be displaced for a first partial length of its maximum stroke travel, and **in that** the actuating piston (10), after reaching the stop (15) for the at least one reducing member (14), executes a remaining stroke travel.

3. Valve according to Claim 1 or 2, **characterized in that** the at least one reducing member is designed as a pin (14) which is inserted into a passage bore (17) formed axially in the actuating piston (10).

4. Valve according to Claim 3, **characterized in that** the length of the pin or of the pins (14) is greater than the length of the region (10A) of the actuating piston (10) with its cross-sectional surface (A1).

5. Valve according to one of Claims 1 to 4, **characterized in that** the cross section of the actuating piston (10) tapers counter to a bearing surface (16) for the valve-closing member (9).

6. Valve according to one of Claims 1 to 5, **characterized in that** the stop (15) for the reducing member or the reducing members (14) is designed as a step in the bore (8) of the valve body (5), preferably on a dividing surface of the valve body (5).

7. Valve according to one of Claims 1 to 6, **characterized in that** the actuating piston (10) is adjacent to a first valve space (22), in which the at least one seat (19, 20) for the valve-closing member (9) is provided, the valve-closing member (9) separating a low-pressure region (27) in the valve (1) from a high-pressure region (28), and **in that** the adjusting piston (7) is surrounded by a second valve space (29) in a region adjoining the bore (8) of the valve body (5).

8. Valve according to Claim 7, **characterized in that** a filling device (26) is provided to compensate for an amount of leakage from the low-pressure region (27) due to removal of hydraulic fluid from the high-pressure region (28), the filling device (26) being formed in the valve body (5) with a channel-like cavity (31) which opens into a system pressure space (24) of the low-pressure region (27), preferably into a gap (32, 33) surrounding the adjusting piston (7) and/or the actuating piston (10), and which, on the high-pressure side, preferably opens into the first valve space (22).

9. Valve according to Claim 8, **characterized in that** the system pressure space (24) is designed as a bore in a region (7A) of the adjusting piston (7), which region surrounds the actuating piston (10), the system pressure space (24) opening into the gap (33) surrounding the actuating piston (10).

10. Valve according to one of Claims 1 to 9, **characterized in that** it is designed to be inherently not force-compensated.

11. Valve according to one of Claims 1 to 10, **characterized by** its use as part of a fuel injection valve for internal combustion engines, in particular of a common-rail injector (1).

## Revendications

1. Soupape servant à diriger des liquides et qui comprend
- une unité piézo-électrique (3) pour actionner un organe de soupape (2) pouvant coulisser dans un alésage (8) d'un corps de soupape (9) et qui présente au moins un piston de réglage (7) et au moins un piston d'actionnement (10) pour manoeuvrer un organe de fermeture de soupape (9) qui coopère avec au moins un siège de soupape (19, 20) prévu sur le corps de soupape (5) pour ouvrir et fermer la soupape (1),
- une chambre hydraulique (11) comprise entre le piston de réglage (7) et le piston d'actionnement (10) et fonctionnant en tant qu'élément de compensation de tolérance et comme élément de démultiplication hydraulique,
**caractérisée en ce que**
- le piston de réglage (7) présente un alésage borgne (12) ouvert en direction du siège de soupape et dans lequel le piston d'actionnement (10) est monté coulissant et délimite la chambre hydraulique (11),
- la surface de section (A0) du piston de réglage (7) délimitant la chambre hydraulique (11) correspond au moins approximativement à la surface de section (A1) plus petite du piston d'actionnement (10) augmentée de la surface de section (A2) d'au moins un élément réducteur (14), et
- une démultiplication est prévue pour que le piston d'actionnement (10) coulisse selon au moins une partie de sa course maximale en direction du siège de soupape, tandis que l'au moins un élément réducteur (14) est en appui sur une butée (15) dans l'alésage (8).

2. Soupape selon la revendication 1,
**caractérisée en ce qu'**
une démultiplication étagée est prévue pour que le piston d'actionnement (10), en même temps que l'au moins un élément réducteur (14) coulisse sur une partie de la longueur de sa course maximale, le piston d'actionnement (10), lorsque la butée (15) est atteinte, exécutant la course restante pour l'élément réducteur (14).

3. Soupape selon la revendication 1 ou 2,
**caractérisée en ce que**
l'élément de réduction au nombre d'un au moins est constitué par une cheville (14) qui est insérée dans un alésage traversant (17) réalisé axialement dans le piston d'actionnement (10).

4. Soupape selon la revendication 3,
**caractérisée en ce que**
la longueur de la cheville ou des chevilles (14) est supérieure à la longueur de la zone (10A) du piston d'actionnement (10) qui présente la surface transversale (A1).

5. Soupape selon une des revendications 1 à 4,
**caractérisée en ce que**
la section du piston d'actionnement (10) va en se rétrécissant à la rencontre d'une portée d'appui (16) de l'organe de fermeture de soupape (9).

6. Soupape selon une des revendications 1 à 5,
**caractérisée en ce que**
la butée (15) pour le ou les éléments réducteurs (14) est constituée par un gradin dans l'alésage (8) du corps de soupape (5), réalisé de préférence sur une surface divisant le corps de soupape.

7. Soupape selon une des revendications 1 à 6,
**caractérisée en ce que**
le piston d'actionnement (10) confine à un premier volume de soupape (22) dans lequel l'au moins un siège (19, 20) prévu pour l'organe de fermeture de soupape (9), sépare une zone de basse pression (27) d'une zone de haute pression (28) dans la soupape (1), le piston de réglage (7) étant entouré par un second volume de soupape (29) dans une zone du corps de soupape (5) se raccordant à l'alésage (8).

8. Soupape selon la revendication 7,
**caractérisée en ce qu'**
un dispositif de remplissage (26) est prévu pour compenser un débit de fuite sortant de la zone de basse pression (27) par prélèvement de liquide hydraulique dans la zone de haute pression (28), ce dispositif de remplissage (26) étant réalisé dans le corps de soupape (5) sous la forme d'un volume creux (31) en forme de canal qui débouche dans une chambre de pression de système (24) de la zone à basse pression (27), de préférence dans une fente (32, 33) entourant le piston de réglage (7) et/ou le piston d'actionnement (10), et qui du côté haute pression débouche de préférence avantageusement dans le premier volume de soupape (22).

9. Soupape selon la revendication 8,
**caractérisée en ce que**
la chambre de pression du système (24) est constituée par un alésage dans la zone (7A) du piston de réglage (7) entourant le piston d'actionnement (10), cette chambre (24) débouchant dans la fente (33) entourant le piston d'actionnement (10).

10. Soupape selon une des revendications 1 à 9,
**caractérisée en ce que**
sa configuration assure un auto-équilibrage des forces.

11. Soupape selon une des revendications 1 à 10,
**caractérisée en ce qu'**
elle est un composant d'un injecteur de carburant pour des moteurs à combustion interne, notamment un injecteur à rampe commune (1) (common-rail).
